# EUROPÄISCHE PATENTSCHRIFT

(11) **EP 1 147 922 B1**
(45) Veröffentlichungstag und Bekanntmachung des Hinweises auf die Patenterteilung: **19.11.2003**
(21) Anmeldenummer: 00113774.4
(22) Anmeldetag: 29.06.2000
(51) Int. Cl.: B42F 13/06, B42F 11/00

(54) **Vorrichtung zum Zusammenheften eines Staples von Unterlagenblättern**
Device for binding a pile of documents
Dispositif pour relier un empilement de documents

(30) Priorität: 04.04.2000 DE 20006088 U
(43) Veröffentlichungstag der Anmeldung: 24.10.2001
(73) Patentinhaber: Riedrich, Gert Hans, D-90537 Feucht (DE)
(72) Erfinder: Riedrich, Gert Hans, D-90537 Feucht (DE)
(74) Vertreter: Küchler, Stefan

(56) Entgegenhaltungen:
- EP-A- 0 654 362
- DE-C- 641 377

## Beschreibung

Die Erfindung richtet sich auf eine Vorrichtung zum Zusammenheften eines Stapels von Unterlagenblättern sowie ggf. zum Ablegen eines derartigen Heftstapels in einem Ordner mit Abheftmechanik, umfassend eine unter dem Unterlagenstapel anzuordnende Basislasche, eine auf dem Unterlagenstapel anzuordnende Decklasche, mindestens einen biegsamen, an der Basislasche festlegbaren und/oder befestigten Heftzungenstreifen, dessen zwei Heftzungen zwecks Zusammenheftens der Unterlagenblätter durch paarweise Lochungen des Unterlagenstapels und der Decklasche hindurchgefädelt werden und oberhalb des Unterlagenstapels endseitig auf die Decklasche umgebogen werden, sowie wenigstens einer auf die Decklasche unter Einschluß der Heftzungenenden aufschiebbaren Abdeckprofilschiene mit hinterschnittenen Längskanten zum Umgreifen der Längskanten der Decklasche.

Eine gattungsgemäße Vorrichtung ist in der europäischen Patentschrift 0 654 362 des Anmelders offenbart. Diese weist eine erste Besonderheit dahingehend auf, dass die umgebogenen Heftzungenlaschen gegenüber der Längsachse der Decklasche leicht geneigt und damit nebeneinander vorbeilaufen. Die einstückige, aufgeschobene Abdeckprofilleiste findet daher allenfalls reibschlüssigen Halt, da in der Schließstellung weder eine Verrastung noch ein Verhaken an den umgebogenen Heftzungenenden möglich ist. Die Abdeckprofilleiste kann daher von der Decklasche herabrutschen, wenn der betreffende Unterlagenstapel aus einem Ordner genommen wird, so dass die alle Lagen des Stapels sowie der Heftmechanik durchsetzenden Lochungen nicht mehr von den Ordnerbügeln durchgriffen werden. Solchenfalls besteht die Gefahr, dass die Abdeckprofilleiste unbemerkt in eine exponierte Stellung gelangen und dort bspw. abgeknickt werden kann. Ferner ist es zum Öffnen der Heftmechanik erforderlich, die Abdeckleiste vollständig von der Decklasche herunterzuschieben, da sie ansonsten ebenfalls umknicken könnte. Dies hat zur Folge, dass sie nach jedem Entnehmen eines Blattes anschließend wieder umständlich auf die Decklasche aufgefädelt werden muss.

Aus den Nachteilen des beschriebenen Stands der Technik resultiert das die Erfindung initiierende Problem, eine gattungsgemäße Heftvorrichtung derart weiterzubilden, dass die Abdeckprofilschiene möglichst auch zum Entnehmen eines oder mehrerer Blätter mit der Decklasche verbunden bleiben kann, so dass die Handhabung der Heftvorrichtung weiter vereinfacht wird. Ferner soll die Heftvorrichtung derart ausgestaltet sein, dass die Gefahr einer versehentlichen Beschädigung infolge unsachgemäßer Handhabung so gering als möglich ist.

Die Lösung dieses Problems gelingt erfindungsgemäß dadurch, dass die Abdeckprofilschiene in ihrer Längsrichtung zweigeteilt ist, derart, dass die beiden Teile von entgegengesetzten Stirnseiten auf die Decklasche aufschiebbar sind.

Indem durch die Aufteilung der Abdeckprofilschiene die effektive Länge eines Teils derselben deutlich herabgesetzt wird, reduziert sich die ungünstige Hebelwirkung zwischen der Decklasche und der von dem mittleren Heftzungenbereich derselben herabgeschobenen Abdeckleiste, so dass keine Gefahr einer Beschädigung der Heftmechanik gegeben ist, auch wenn die beiden Abdeckprofilschienenteile nicht vollständig von der Decklasche herabgeschoben werden. Deshalb erleichtert sich die Handhabung, da nach der Entnahme oder dem Einsortieren eines oder mehrerer Blätter die Abdeckprofilschiene nicht zeitaufwendig erst auf die Decklasche wieder aufgeschoben werden muss, vielmehr müssen die darin verbliebenen Abdeckprofilschienenteile nur wieder zusammengeschoben werden.

Es hat sich als günstig erwiesen, dass die Abdeckprofilschiene mittig geteilt ist, so dass die Abdeckprofilschienenteile identische Form aufweisen. Durch diese Maßnahme kann erreicht werden, dass beide Abdeckprofilschienenteile mit derselben Spritzgußform hergestellt werden, so dass der Aufwand für die Anfertigung von Spritzgußformen trotz der Erhöhung der Anzahl beweglicher Teile der erfindungsgemäßen Heftvorrichtung minimal ist.

Es liegt im Rahmen der Erfindung, dass die Abdeckprofilschienenteile an ihrer Stoßkante jeweils einen sich etwa über deren halbe Länge erstreckenden Fortsatz aufweisen, der mit einer Vertiefung in dem anderen Abschnitt der Stoßkante korrespondiert. Solchenfalls ergibt sich eine blickdichte Verbindung zwischen den beiden Abdeckprofilschienenteilen, so dass die Decklasche nicht sichtbar ist, auch wenn die Abdeckprofilschienenteile sich geringfügig verschieben.

Weitere Vorteile ergeben sich, wenn die Abdeckprofilschienenteile vorzugsweise im Bereich ihrer Stoßkante eine die Griffigkeit erhöhende Profilierung, bspw. in Form einer Riffelung, aufweisen. Bei der Öffnungs- und Schließbewegung der Abdeckprofilschienenteile erfährt deren an die Stoßkante angrenzender Bereich permanent eine Führung entlang der gemeinsamen Decklasche, so dass sich dieser Bereich zur Betätigung der Abdeckprofilschienenteile besonders eignet. Da die Abdeckprofilschienenteile aufgrund ihres geringen Querschnitts vor allem oberflächlich berührt, jedoch nicht richtig ergriffen werden können, sorgt die erfindungsgemäße Profilierung für einen ausreichenden Reibschluß während des Öffnens oder Schließens.

Ferner hat es sich bewährt, dass die profilierten Griffbereiche an der Oberseite sowie an beiden Längskanten der Abdeckprofilschienenteile vorgesehen sind. Somit hat eine Person die Möglichkeit, zur Betätigung nur einen Finger auf das betreffende Abdeckprofilschienenteil zu legen, oder aber mit zwei Fingern dessen beiden Längskanten zu ergreifen.

Die Bedienerfreundlichkeit kann weiterhin dadurch erhöht werden, dass die profilierten Griffbereiche erhaben ausgebildet sind. Solchenfalls kann die reibschlüssige Wirkung der Profilierung durch einen Formschluß an der durch den erhabenen Bereich gebildeten Abstufung ergänzt werden, so dass die Zuverlässigkeit bei der Betätigung weiter verbessert wird.

Die Erfindung erlaubt eine Weiterbildung dahingehend, dass die profilierten und/oder erhabenen Griffbereiche eine in Einschubrichtung weisende, pfeilartige Form haben. Somit deuten diese Bereiche unmißverständlich die Schließrichtung der erfindungsgemäßen Abdeckprofilschienenteile an, und diese Pfeile können sich in vollständig aneinandergeschobenem Zustand zu einem "X" ergänzen, welches auf einen Blick erkennen lässt, dass die Abdeckprofilschiene geschlossen ist.

Die Erfindung sieht weiterhin vor, dass die Hinterschneidung der Abdeckprofilschienenteile an ihrer peripheren Stirnseite durchgehend herumgeführt ist. Dadurch ist die Schließbewegung eines Abdeckprofilschienenteils · begrenzt, auch wenn das andere Abdeckprofilschienenteil noch geöffnet ist, so dass dieselben keine undefinierten Stellungen einnehmen können. Ferner erhöht diese rundumlaufende Hinterschneidung die Stabilität des betreffenden Abdeckprofilschienenteils in Querrichtung, so dass eine unerwünschte Querdurchwölbung vermieden wird.

Die Erfindung bietet weiterhin die Möglichkeit, dass die Abdeckprofilschienenteile je eine Lochung aufweisen, die mit je einer Lochung der Basislasche und der Decklasche fluchtet. Diese Lochungen dienen einerseits dem Zweck, eine zusätzliche Ablagemöglichkeit des zusammengehefteten Stapels in einem Ordner od. dgl. zu erlauben, andererseits bilden die Abdeckprofilschienenteile solchenfalls einen Formschluß mit den Bügeln des betreffenden Ordners und werden dadurch auch in ihrer Verschieberichtung längs der Decklasche fixiert, so dass ein versehentliches Aufschieben völlig ausgeschlossen ist.

Die Erfindung lässt sich dahingehend fortbilden, dass die Abdeckprofilschienenteile an den der Stoßkante benachbarten Bereichen in den Hinterschneidungsbereich hineinragende Fortsätze aufweisen, die in Eingriff mit seitlichen Vorsprüngen und/oder Abstufungen an den Längskanten der Decklasche gelangen können, um dadurch einer Öffnungsbewegung des betreffenden Abdeckprofilschienenteils entgegenzuwirken. Dieses Konstruktionsmerkmal dient dem Zweck, ein versehentliches Lösen der Abdeckprofilschienenteile von der Decklasche zu vermeiden, auch wenn die Verschiebebewegung nicht durch entsprechende Lochungen durchgreifende Bügel eines Lochers unterbunden ist. Solchenfalls können auch bei einem Aktentransport od. dgl. keine Teile der erfindungsgemäßen Abheftmechanik verloren gehen, so dass deren Funktionsfähigkeit dauerhaft sichergestellt ist.

Diese Konstruktionsvorschrift lässt sich dahingehend konkretisieren, dass an den Längskanten der Decklasche nahe deren Stirnseiten sich zu denselben hin erweiternde Abstufungen vorgesehen sind, welche in der Öffnungsposition der Abdeckprofilschienenteile an deren in den Hinterschneidungsbereich ragenden Fortsätzen zur Anlage gelangen und dadurch die Öffnungsbewegung begrenzen. Indem die einem Lösen der Abdeckprofilschienenteile von der Decklasche entgegenwirkenden Gestaltungselemente der Decklasche als Abstufung ausgebildet sind, erhaltert sie ein Höchstmaß an Stabilität, so dass eine unerwünschte Verformung der Decklasche in diesem Bereich nahezu ausgeschlossen ist, so dass die Abdeckprofilschienenteile nicht unbemerkt über die betreffenden Abstufungen hinweggleiten können. Da andererseits diese Abstufungen vorzugsweise seitlich jeweils außerhalb innerer Lochungen für das Zusammenheften einzelner Blätter des betreffenden Unterlagenstapels angeordnet sind, können die beiden Abdeckprofilschienenteile dennoch soweit auseinandergezogen werden, dass die Heftzungenlaschen bequem aufgerichtet und sodann die Decklasche mit den daran hängenden Abdeckprofilschienenteilen abgehoben werden können, um einzelne Blätter des Unterlagenstapels zu entfernen oder weitere Blätter hinzuzufügen.

Bei einer weiter verbesserten Ausführungsform können an den Längskanten der Decklasche nahe von deren Mitte seitliche Vorsprünge vorgesehen seien, hinter welche die in den Hinterschneidungsbereich ragenden Fortsätze der Abdeckprofilschienenteile zum Verrasten in deren Schließstellung greifen können. Diese Vorsprünge erlauben es, ein oder beide Abdeckprofilschienenteile in der Schließposition zu fixieren, so dass die während eines Lagerzeitraums auf die Abdeckprofilschienenteile einwirkenden Öffnungskräfte aufgefangen werden, auch wenn die Lagerung nicht in einem Ordner erfolgt, dessen Bügel periphere Lochungen der verschiedenen Lagen der erfindungsgemäßen Abheftmechanik durchgreifen.

Insbesondere bei dieser letzteren Ausführungsform können zusätzliche Plombierungsösen an den Längskanten oder der Oberseite der Abdeckprofilschienenteile nahe von deren Stoßfuge vorgesehen sein, durch welche ein bspw. mit einer Plombe versehener Draht durchgefädelt werden kann, so dass eine Öffnung der Abdeckprofilschienen notgedrungen eine Zerstörung der Plombierung mit sich bringt und somit sofort erkennbar ist.

Vorzugsweise sind an beiden Längskanten der Abdeckprofilschienenteile derartige Plombierungsösen vorgesehen, so dass bei Verwendung identischer Abdeckprofilschienenteile jeweils zwei Ösen an derselben Längskante der Abdeckprofilschienen zur Verfügung stehen. Ähnliches könnte zwar auch dadurch erreicht werden, dass eine Öse auf der Oberseite der Abdeckprofilschienenteile vorgesehen ist, dies würde jedoch eine zusätzliche Vergrößerung der Bauhöhe der erfindungsgemäßen Heftmechanik bedingen, so dass die Ablagekapazität eines Ordners reduziert würde. Dieser Nachteil kann durch Anordnung der Plombierungsösen an den Längs kanten der Abdeckprofilschienenteile weitgehend vermieden werden.

Die Erfindung erlaubt eine weitere Ausgestaltung dahingehend, dass die Decklasche etwa mittig zwischen den beiden Stirnseiten eine Verbreiterung aufweist, derart, dass die in der Schließstellung daran anliegenden, in den Hinterschneidungsbereich hineinragenden Fortsätze der Abdeckprofilschienenteile die Längskanten der Decklasche unter Ausbildung einer geringen Querwölbung derselben zusammendrücken. Da die Abdeckprofilschienenteile die Decklasche untergreifen, könnte dieselbe von den Unterlagenstapel abgehoben werden, so dass sich eine unschöne Aufwölbung der mittig geteilten Abdeckvorrichtung einstellen könnte. Durch die Querwölbung der im Bereich ihrer Längskanten hochgebogenen Decklasche erhält dieselbe eine innere Spannung, welche eine geradegestreckte Gestalt der Decklasche und damit auch der daraufgeschobenen Abdeckprofilschiene begünstigt, so dass auch trotz deren mittiger Unterteilung die einzelnen Abdeckprofilschienenteile eine exakt miteinander fluchtende Position einnehmen, was die Kompaktheit des zusammengehefteten Unterlagenstapels fördert.

Von der Erfindung wird eine Anordnung bevorzugt, wobei die Decklasche in dem Bereich zwischen ihren inneren Lochungen eine nutartige Vertiefung zum Einlegen der umgebogenen Heftzungenenden aufweist. Indem diese Vertiefung vorzugsweise zwischen den inneren Lochungen durchgehend ausgebildet ist, können die Heftzungenenden darin Platz finden, unabhängig davon, wie dick der zusammengeheftete Unterlagenstapel ist. Wichtig hierfür ist vor allem, dass der Querschnitt der nutartigen Vertiefung etwa dem Querschnitt der Heftzungenenden entspricht oder geringfügig größer ist. Solchenfalls können die Abdeckprofilschienenteile über die umgebogenen Heftzungenenden bequem hinweggleiten, wobei ein Verfangen derselben ohnehin dadurch ausgeschlossen ist, dass die beiden Abdeckprofilschienenteile nur jeweils bis zur Mitte der Decklasche geschoben werden und dabei automatisch die Heftzungenenden nach unten drücken.

Schließlich entspricht es der Lehre der Erfindung, dass die Decklasche und/oder die Abdeckprofilschienenteile über die äußeren Lochungen hinaus verlängert sind, und zwar vorzugsweise etwa um die 1,5- bis 2,5-fache Breite der Decklasche bzw. etwa um den 3- bis 4-fachen Lochungsdurchmesser. Dadurch ist sichergestellt, dass die geöffneten Abdeckprofilschienenteile stets um ein ausreichendes Maß auf der Decklasche aufgeschoben bleiben, auch wenn dieselben bis zu der die Öffnungsbewegung begrenzenden Abstufung herausgezogen sind, so dass die auf die als Führung wirkende Decklasche von den Innenseiten der Hinterschneidungen der Abdeckprofilschienenteile ausgeübten Kräfte gering bleiben und dadurch Beschädigungen der Heftmechanik auch bei einer unsachgemäßen Handhabung weitgehend ausgeschlossen sind.

Weitere Merkmale, Einzelheiten, Vorteile und Wirkungen der Erfindung ergeben sich aus der nachfolgenden Beschreibung eines bevorzugten Ausführungsbeispiels der Erfindung sowie anhand der Zeichnung.

Hierbei zeigt
- Fig. 1: eine perspektivische Ansicht eines mit einer erfindungsgemäßen Heftvorrichtung zusammengehefteten Unterlagenstapels,
- Fig. 2: eine Draufsicht auf eine Basislasche der Heftvorrichtung,
- Fig. 3a/b: eine Draufsicht auf eine Decklasche der Heftvorrichtung bzw. deren perspektivische Ansicht,
- Fig. 4: eine Draufsicht auf die Decklasche mit den Heftzungenenden in Gebrauchsstellung,
- Fig. 5: eine Draufsicht auf die zweigeteilte Abdeck-Profilschiene der Heftvorrichtung,
- Fig. 6: eine Draufsicht der Abdeckprofilschiene im offenen Zustand über der Deck- und Basislasche mit den Heftzungen,
- Fig. 7: eine Draufsicht der geschlossenen Abdeck-Profilschiene,
- Fig. 8a/b: eine Unteransicht der Abdeck-Profilschiene bzw. eine Draufsicht des Einschubanschlags,
- Fig. 8c: eine perspektivische Unteransicht der geschlossenen Abdeckprofilschiene,
- Fig. 9: eine Explosionsdarstellung der Heftvorrichtung,
- Fig.10: einen Vertikalschnitt gemäß der Schnittlinie A-A nach Fig. 1,
- Fig.11: eine Draufsicht auf die zweigeteilte Abdeckschiene mit den Plombierungsösen im offenen Zustand, sowie
- Fig.12: eine Draufsicht auf die zweigeteilte Abdeckschiene mit den Plombierungsösen im geschlossenen Zustand.

Wie aus Fig. 1 deutlich wird, dient die Heftvorrichtung 1 zum Zusammenheften eines Unterlagenstapels 2, der z.B. aus einer Vielzahl von DIN-A4-Blättern 3 besteht. Die Heftvorrichtung 1 sitzt dabei DIN-gerecht mittig am linken Rand - dem sog. Heftrand 4 - des Unterlagenstapels 2.

Aus den Fig.2 bis 10 wird der Aufbau der Heftvorrichtung 1 deutlich. Sie besteht aus einer im wesentlichen rechteckigen, aus biegeelastischem Flachmaterial gefertigten Basislasche 5 mit gerundeten Ecken (Fig. 2), einer streifenförmigen, profilierten Decklasche 6 (Fig. 3a bzw. 3b) aus biegesteifem Kunststoffmaterial oder vorzugsweise Metallblech, einem Heftzungenstreifen 7 (Fig. 10), der aus einem Metallblech, eventuell kunststoffbeschichtet, oder aus biegesteifem Kunststoffmaterial gefertigt ist, und einer relativ biegesteifen, aus Kunststoff gefertigten, mittig zweigeteilten Abdeckprofilschiene 8 (Fig. 5, 6 und 7).

Die Basislasche 5 (Fig. 2) weist mittig zu ihrer Längsmittellinie 9 eine Lochung 10 auf, die aus zwei mit genormtem Abstand zueinander sitzenden Löchern 11 besteht. Die Basislasche 6 ist ferner mit zwei quer zu ihrer Längsmittellinie 9 verlaufenden Befestigungsschlitzen 12 versehen, die auf der Verbindungsgeraden zwischen den beiden Löchern 11 innerhalb derselben sitzen.

Wie aus Fig. 9 deutlich wird, dienen die beiden Befestigungsschlitze 12 zur Befestigung des Heftzungenstreifens 7 an der Basislasche 5. Dazu wird der Heftzungenstreifen 7 von unten mit seinen beiden Heftzungen 13, 14 durch die Befestigungsschlitze 12 gesteckt, bis der zentrale Abschnitt 15 in Anlage an die Unterseite der Basislasche 5 gelangt. Im Bereich der Befestigungsschlitze 12 wird der Heftzungenstreifen 7 jeweils um einen Winkel von 90° nach oben abgebogen, so daß die Heftzungen 13, 14 vertikal zur Basislasche 5 nach oben abstehen. Auf diese Heftzungen 13,14 werden die Blätter 3 des Unterlagenstapels 2 aufgeschoben (Fig. 10)

Weiter wird auf die Heftzunge 13,14 die Decklasche 6 wie folgt aufgeschoben (Fig. 9). Die streifenförmige Decklasche 6 (Fig. 3a und 3b) weist einerseits eine Lochung 16 auf, die aus den beiden Löchern 17 besteht. Letzere fluchten in Gebrauchsstellung (Fig. 9) in vertikaler Richtung mit den Löchern 11 der Basislasche 5. Andererseits ist eine weitere Lochung 18 mit Löchern 19 in der Decklasche 6 vorgesehen, die auf der Verbindungsgeraden zwischen den Löchern 17 innerhalb derselben liegen. Die Löcher 19 fluchten in vertikaler Richtung mit den Befestigungsschlitzen 12 in der Basislasche 5 und dienen zum Durchgriff der Heftzungen 13, 14 des Heftzungenstreifens 7 (Fig. 9 und 10).

Die Decklasche 6 weist innerhalb der Lochung 18 parallel zur Längslinie 9 eine Vertiefung 40 auf, in weiche die Heftzungenenden 13', 14' im zusammengesetzten Zustand eingelegt werden (Fig. 4). Durch diese Vertiefung 40 wird die Gesamthöhe des Heftmechanismus reduziert.

Die Profilschienenteile bzw Profilschienenhäften 22, 22' werden auf die Decklasche 6 aufgeschoben und bilden sodann eine diese vollständig umgebende Abdeckung. Die Decklasche 6 weist beidseitig an ihren Längskanten 38 je zwei Einkerbungen oder sich zu den Decklaschenenden hin stufig verbreiternde Endbereiche 20, 20' auf. Die Profilschienenteile 22,22' haben an ihrer Innenseite je zwei zu diesen Abstufungen 20, 20' komplementäre Stufen und rasten daher beim Aufschieben von den beiden entgegengesetzten Enden der Decklasche 6 her an den Einkerbungen oder Abstufungen 20, 20' ein.

Zudem weist die Decklasche 6 parallel zur Längsmitte beidseitig je eine Auswölbung 21 auf, die beim Zusammenschieben der Abdeckprofilschlenenhälften 22, 22' durch ein leichtes Aufwölben der Decklasche 6 mehr Steifigkeit verleiht.

Ferner ist unterhalb der Stoßkante 30, zwischen den Abdeckprofilschienenteilen 22, 22' ein Einschubanschlag 31 an den Längsseiten 23 angeformt, der in den Einschubkanal 25 hineinragt und mit seitlichen Rastelementen der Decklasche 6 wie auch mit den Abstufungen 20, 20' verrasten kann.

Wie aus Fig. 9 ersichtlich, sind die Abdeckprofilschienenteile 22, 22' in zusammengesetztem Zustand der Heftmechanik mit einer Lochung 33 versehen, deren Löcher 34 mit den Löchern 11 der Lochung 10 in der Basislasche 5 und mit den Löchern 17 der Lochung 16 in der Decklasche 6 in vertikaler Richtung fluchten.

Wie aus den Fig. 8 bis 10 deutlich wird, weist die etwa mittig zweigeteilte Abdeckprofilschiene 8 einen klammerartigen Querschnitt mit zwei in Gebrauchsstellung oben liegenden Abdeckteilen auf. Bei jedem Abdeckteil der Profilschiene 8 schließen sich an den Längsseiten 23 nach innen umgebogenen Greifstege 24 an. Diese Greifstege bilden mit dem Abdeckteil je einen Einschubkanal 25 für die Decklasche 6 und die auf die Oberseite der Decklasche 6 umgebogenen Heftzungenenden 13', 14'. Der Einschubkanal 25 weist längsseitige und an den Enden 29 halbrund umlaufende Hinterschneidungsbereiche 26 (Fig. 10) auf. Die längsgerichteten Endkanten 27 der Greifstege 24 weisen in Querrichtung einen Abstand zueinander auf, der genügend groß ist, daß durch den Abstandsspalt 28 die Heftzungen 13, 14 sowie die Bügel einer nicht dargestellten Heftmechanik eines Ablageordners hindurchtreten können.

Auf der Oberseite jedes Abdeckprofilschienenteils 22, 22' ist im Bereich der Stoßkante 30 eine Riffelung 32 vorgesehen (Fig. 6 und 7), die im zusammengeschobenen Zustand der Abdeckprofilschiene 8 die Form eines "X" bilden kann. Diese Riffelung 32 erleichtert in der Handhabung das Auf- und Zuschieben der Abdeckprofilschienenhälften. Die beiden, dreieckigen Bereiche 35 zwischen den oberen bzw. unteren Ästen des geriffelten "X" sind jeweils einteilig mit einer der beiden Profilschienenhälften 22, 22' ausgebildet.

Durch diese dreieckigen Vorsprünge 35 wird ein nahtloser Übergang zwischen den Profilschienenhälften 22, 22' im zugeschobenen Zustand erreicht.

Fig. 6 zeigt die Heftvorrichtung im gebrauchsfertigen Zustand. Dabei sind die beiden Abdeckprofilschienenhälften 22, 22' nur soweit auseinandergefahren, dass die Lochung 18 mit den Löchern 19 der Decklasche 6 und den durch diese gezogenen Heftzungenenden 13',14' sichtbar ist.

Zum Gebrauch der Heftvorrichtung 1 wird der Unterlagenstapel mittels handelsüblicher Locher mit zwei Paaren von Lochungen versehen, deren eine mit den Lochungen 10, 16 und 33 in Basislasche 5, Decklasche 6 und Abdeckprofilschiene 8 im Lochabstand übereinstimmen. Die übrigen zwei Lochungen in dem Unterlagenstapel 2 stimmen in ihrer Anordnung mit den inneren Lochungen 18 in der Decklasche 6 überein.

Zum Abheften des Unterlagenstapels 2 werden die Heftzungen 13, 14, die durch die Schlitze 12 der Basislasche 5 ragen, von unten durch die Lochung 18 (Fig. 9) der Decklasche gesteckt, bis die Basislasche 5 an der Unterseite 36 des Unterlagenstapels 2 anliegt (Fig. 10).

Abschließend wird die Decklasche 6 mit den beiden aufgeschobenen Abdeckprofilschienenteilen 22, 22' mit ihren inneren Lochungen 18 auf die nach oben stehenden Heftzungen 13, 14 aufgesteckt, bis die Decklasche 6 auf der Oberseite 37 (Fig. 10) des Unterlagenstapels 2 zu liegen kommt. Danach werden die Heftzungenenden 13', 14' nach innen in die Vertiefung 40 umgebogen.

Wie Fig. 9 zeigt, wird anschließend die zweigeteilte Abdeckprofilschiene 8 auf die Decklasche 6 unter Einschluß der umgebogenen Heftzungenenden 13', 14' aufgeschoben. Die umlaufenden Längsränder 38 der Decklasche 6 kommen dabei in den Hinterschneidungsbereichen 26 der Profilschiene 8 zu liegen. Durch den Einschubanschlag 31 an den beiden Teilen der Abdeckprofilschienenteile 22, 22' rasten beide Abdeckprofilschienenteile 22, 22' ein, so dass beide Teile an einer selbsttätigen rückläufigen Bewegung gehindert sind. Nur unter leichtem Schiebedruck nach außen lassen sich beide Teile 22, 22' wieder aus der Position an der Decklasche 6 lösen. Dabei sind der Einschubanschlag 31 und die Lochungen 33 in der zweigeteilten Abdeckprofilschiene 8 so ausgerichtet, dass in der Anschlagstellung die Löcher 34 der zweigeteilten Abdeckprofilschiene 8 mit den Löchern 11 bzw. 17 der Basislasche 5 bzw. der Decklasche 6 in vertikaler Richtung fluchten. Das Aufschieben der beiden Abdeckprofilschienenteile 22, 22' wird im übrigen durch die Riffelung 32 erleichtert, die darüber hinaus deutlich die Einschubrichtung markiert. '

Die zweigeteilte Abdeckprofilschiene 8 bietet zudem den Vorteil, dass an den Seiten der Abdeckprofilschienenhälften 22, 22' je zwei einander gegenüberliegende Plombierungsösen 42 bzw. 43 angeformt sein können. Fig. 11 zeigt die Heftvorrichtung mit der zweigeteilten Abdeckprofilschiene und den angeformten Plombierungsösen 42 bzw. 43 im geöffneten Zustand der Abdeckprofilschiene, wo die weitere Öffnungsbewegung durch Anschlagen der in den Hinterschneidungsbereich 26 der Abdeckprofilschienenteile 22, 22' hineinragenden Fortsätze 31 an den Abstufungen 20, 20' der Decklasche 6 begrenzt wird.

Fig. 12 demonstriert, wie die geschlossenen Abdeckprofilschienenteile 22, 22' mit ihren seitlichen Ösen 42, durch welche ein mit einer Plombe 44 versehener Plombierungsdraht gezogen werden, miteinander an der gegenüberliegenden Längsseite verbunden sind. Alternativ ist dieses auch für die Plombierungsösen 43 möglich.

Durch die in vertikaler Richtung durch alle Lagen durchgehenden äußeren Lochungen 10, 16, 33 kann der Unterlagenstapel 2 mit der beschriebenen Heftvorrichtung in eine genormte Abheftmechanik eines Ordners od. dgl. eingehängt werden, wobei deren Bügel die Löcher 11, 17 und 34 der Basislasche 5, Decklasche 6 und Abdeckprofilschiene 8 durchgreifen.

## Patentansprüche

1. Vorrichtung zum Zusammenheften eines Stapels von Unterlagenblättern sowie ggf. zum Ablegen eines derartigen Heftstapels in einem Ordner mit Abheftmechanik, umfassend eine unter dem Unterlagenstapel (2) anzuordnende Basislasche (5), eine auf dem Unterlagenstapel (2) anzuordnende Decklasche (6), mindestens einen biegsamen, an der Basislasche (5) festlegbaren und/oder befestigten Heftzungenstreifen (7), dessen zwei Heftzungen (13, 14) zwecks Zusammenheftens der Unterlagenblätter durch paarweise Lochungen des Unterlagenstapels (2) und der Decklasche (6) hindurchgefädelt werden und oberhalb des Unterlagenstapels (2) endseitig auf die Decklasche (6) umgebogen werden sowie wenigstens einer auf die Decklasche (6) unter Einschluß der Heftzungenenden (13', 14') aufschiebbaren Abdeckprofilschiene (8) mit Hinterschneidungen der Längskanten zum Umgreifen der Längskanten der Decklasche **dadurch gekennzeichnet, dass** die Abdeckprofilschiene (8) in ihrer Längsrichtung zweigeteilt ist, derart, dass die beiden Teile (22, 22') von entgegengesetzten Stirnseiten auf die Decklasche (6) aufschiebbar sind.

2. Heftvorrichtung nach Anspruch 1, **dadurch gekennzeichnet, dass** die Abdeckprofilschiene (8) etwa mittig geteilt ist, so dass die Abdeckprofilschienenteile (22, 22') identische Form aufweisen.

3. Heftvorrichtung nach Anspruch 1 oder 2, **dadurch gekennzeichnet, dass** die Abdeckprofilschienenteile (22, 22') an ihrer Stoßkante jeweils einen sich etwa über deren halbe Länge erstreckenden Fortsatz aufweisen, der mit einer Vertiefung in dem anderen Abschnitt der Stoßkante korrespondiert.

4. Heftvorrichtung nach einem der vorhergehenden Ansprüche, **dadurch gekennzeichnet, dass** die Abdeckprofilschienenteile (22, 22') vorzugsweise im Bereich ihrer Stoßkante eine die Griffigkeit erhöhende Profilierung (32), bspw. in Form einer Riffelung, aufweisen.

5. Heftvorrichtung nach Anspruch 4, **dadurch gekennzeichnet, dass** die profilierten Griffbereiche (32) an der Oberseite sowie an beiden Längskanten vorgesehen sind.

6. Heftvorrichtung nach Anspruch 4 oder 5, **dadurch gekennzeichnet, dass** die Griffbereiche (32) erhaben ausgebildet sind.

7. Heftvorrichtung nach einem der Ansprüche 4 bis 6, **dadurch gekennzeichnet, dass** die profilierten und/oder erhabenen Griffbereiche (32) eine in Einschubrichtung weisende, pfeilartige Form haben.

8. Heftvorrichtung nach einem der vorhergehenden Ansprüche, **dadurch gekennzeichnet, dass** die Hinterschneidung der Abdeckprofilschienenteile (22, 22') an deren peripherer Stirnseite durchgehend herumgeführt ist.

9. Heftvorrichtung nach einem der vorhergehenden Ansprüche, **dadurch gekennzeichnet, dass** die Abdeckprofilschienenteile (22, 22') je eine Lochung (33) aufweisen, die mit je einer Lochung (10, 16) der Basislasche (5) und der Decklasche (6) fluchtet.

10. Heftvorrichtung nach einem der vorhergehenden Ansprüche, **dadurch gekennzeichnet, dass** die Abdeckprofilschienenteile (22, 22') an den der Stoßkante benachbarten Bereichen in den Hinterschneidungsbereich hineinragende Fortsätze (31) aufweisen, die in Eingriff mit seitlichen Vorsprüngen und/oder Abstufungen (20, 20') an den Längskanten der Decklasche (6) gelangen können, um dadurch einer Öffnungsbewegung des betreffenden Abdeckprofilschienenteils (22, 22') entgegenzuwirken.

11. Heftvorrichtung nach Anspruch 10, **dadurch gekennzeichnet, dass** an den Längskanten der Decklasche (6) nahe deren Stirnseiten sich zu denselben hin erweiternde Abstufungen (20, 20') vorgesehen sind, welche in der Öffnungsposition der Abdeckprofilschienenteile (22, 22') an deren in den Hinterschneidungsbereich ragenden Fortsätzen (31) zur Anlage gelangen und dadurch die Öffnungsbewegung begrenzen.

12. Heftvorrichtung nach Anspruch 10 oder 11, **dadurch gekennzeichnet, dass** an den Längskanten der Decklasche (6) nahe von deren Mitte seitliche Vorsprünge vorgesehen sind, hinter welche die in den Hinterschneidungsbereich ragenden Fortsätze (31) der Abdeckprofilschienenteile (22, 22') zum Verrasten in deren Schließstellung greifen können.

13. Heftvorrichtung nach einem der vorhergehenden Ansprüche **dadurch gekennzeichnet, dass** zusätzliche Plombierungsösen (42, 43) an den Längskanten oder der Oberseite der Abdeckprofilschienenteile (22, 22') nahe von deren Stoßfuge vorgesehen sind, durch welche ein bspw. mit einer Plombe versehener Draht durchgefädelt werden kann, so dass eine Öffnung der Abdeckprofilschiene (8) notgedrungen eine Zerstörung der Plombierung mit sich bringt und somit sofort erkennbar ist.

14. Heftvorrichtung nach einem der Ansprüche 10 bis 13, **dadurch gekennzeichnet, dass** die Decklasche (6) etwa mittig zwischen ihren beiden Stirnseiten eine Verbreiterung (21) aufweist, derart, dass die in der Schließstellung daran anliegenden, in den Hinterschneidungsbereich hineinragenden Fortsätze (31) der Abdeckprofilschienenteile (22, 22') die Längskanten der Decklasche (6) unter Ausbildung einer geringen Querwölbung derselben zusammendrücken.

15. Heftvorrichtung nach einem der vorhergehenden Ansprüche, **dadurch gekennzeichnet, dass** die Decklasche (6) in dem Bereich zwischen ihren inneren Lochungen (18) eine nutartige Vertiefung (40) zum Einlegen der umgebogenen Heftzungenenden aufweist.

16. Heftvorrichtung nach einem der vorhergehenden Ansprüche, **dadurch gekennzeichnet, dass** die Decklasche (6) und/oder die Abdeckprofilschiene (8) bzw. deren Teile (22, 22') über die äußeren Lochungen (16, 33) hinaus verlängert sind, und zwar vorzugsweise etwa um die 1,5- bis 2,5-fache Breite der Decklasche bzw. etwa um den 3- bis 4-fachen Lochungsdurchmesser.

## Claims

1. Device for binding together a stack of document sheets and optionally for depositing such a bound stack in a file with a filing mechanism, comprising a base plate (5) to be disposed below the document stack (2), a cover plate (6) to be disposed on the document stack (2), at least one flexible binding tongue strip (7) which is fixable and/or fixed to the base plate (5) and whose two binding tongues, for the purpose of binding together the document sheets, are threaded through paired perforations in the document stack (2) and the cover plate (6) and are bent back at the ends on to the cover plate (6) above the document stack (2), as well as at least one cover profile rail mountable on the cover plate (6), including the binding tongue ends, with undercuts on the longitudinal edges for encompassing the longitudinal edges of the cover plate, **characterised in that** the cover profile rail (8) is divided into two in its longitudinal direction, so that the two parts (22, 22') are mountable from opposite end faces on the cover plate (6).

2. Binding device according to claim 1, **characterised in that** the cover profile rail (8) is divided roughly centrally, so that the cover profile rail parts (22, 22') have an identical shape.

3. Binding device according to claim 1 or 2, **characterised in that** the cover profile rail parts (22, 22') have on their edge a respective projection extending roughly over half their length and corresponding to a recess in the other section of the edge.

4. Binding device according to one of the preceding claims, **characterised in that** the cover profile rail parts (22, 22') have, preferably in the region of their edge, profiling (32), e.g. in the form of fluting, which increases the skid-resistant properties.

5. Binding device according to claim 4, **characterised in that** the profiled grip regions (32) are provided on the upper face and on both longitudinal edges.

6. Binding device according to claim 4 or 5, **characterised in that** the grip regions (32) are formed proud.

7. Binding device according to one of claims 4 to 6, **characterised in that** the profiled and/or proud grip regions (32) have an arrow-like shape pointing in the insertion direction.

8. Binding device according to one of the preceding claims, **characterised in that** the undercut of the cover profile rail parts (22, 22') is guided continuously round their peripheral end face.

9. Binding device according to one of the preceding claims, **characterised in that** the cover profile rail parts (22, 22') each have a perforation (33), which lies flush with a respective perforation (10, 16) of the base plate (5) and the cover plate (6).

10. Binding device according to one of the preceding claims, **characterised in that** the cover profile rail parts (22, 22') have at the regions adjacent to the edge, projections (31) which project into the undercut region and which can pass into engagement with lateral lugs and/or shoulders (20, 20') on the longitudinal edges of the cover plate (6) in order thus to counteract an opening movement of the respective cover profile rail part (22, 22').

11. Binding device according to claim 10, **characterised in that** at the longitudinal edges of the cover plate (6), close to its end faces, shoulders (20, 20') which widen towards their end faces are provided, which in the open position of the cover profile rail parts (22, 22') come to abut the projections (31) projecting into the undercut region and thereby limit the opening movement.

12. Binding device according to claim 10 or 11, **characterised in that** on the longitudinal edges of the cover plate (6), close to its centre, lateral lugs are provided, behind which the projections (31 ), which project into the undercut region, of the cover profile rail parts (22, 22') can engage for locking in their closed position.

13. Binding device according to one of the preceding claims, **characterised in that** additional leading eyes (42, 43) are provided on the longitudinal edges or the upper face of the cover profile rail parts (22, 22') close to their join, through which a wire e.g. provided with leading can be threaded, so that opening of the cover profile rail (8) necessarily brings about destruction of the leading and is therefore immediately recognisable.

14. Binding device according to one of claims 10 to 13, **characterised in that** the cover plate (6) has roughly centrally between its two end faces a widening (21), such that the projections (31) of the cover profile rail parts (22, 22'), which abut the same in the closed position and which project into the undercut region, compress the longitudinal edges of the cover plate (6), forming a slight transverse arching thereof.

15. Binding device according to one of the preceding claims, **characterised in that** the cover plate (6) has in the region between its inner perforations (18) a groove-like recess (40) for insertion of the bent-back binding tongue ends.

16. Binding device according to one of the preceding claims, **characterised in that** the cover plate (6) and/or the cover profile rail (8) or its parts (22, 22') are extended beyond the outer perforations (16, 33), in particular preferably approximately by 1.5 to 2.5 times the width of the cover plate or approximately by 3 to 4 times the perforation diameter.

## Revendications

1. Dispositif pour relier une pile de feuilles de document, ainsi que, le cas échéant, déposer une telle pile reliée dans un classeur à mécanisme de reliure, comprenant une éclisse de base (5) à placer sous la pile de documents (2), une éclisse de couverture (6) à placer au-dessus de la pile de documents (2), au moins une barrette de languette de reliure (7) flexible pouvant être fixée et/ou étant fixée à l'éclisse de base (5) et dont les deux languettes de reliure (13, 14) peuvent, à des fins de reliure des feuilles de document, être enfilées à travers des paires de perforations de la pile de documents (7) et de l'éclisse de couverture (6), puis être repliées à leur extrémité, au-dessus de la pile de documents (2), sur l'éclisse de couverture (6), ainsi qu'au moins une glissière profilée de recouvrement (8) qui peut être glissée par-dessus l'éclisse de couverture (6) en incluant les extrémités de languettes de reliure (13', 14'), et qui possède des contre-dépouilles des bords longitudinaux destinées à venir entourer les bords longitudinaux de l'éclisse de couverture,
**caractérisé en ce que** la glissière profilée de recouvrement (8) est divisée en deux quant à son étendue longitudinale, de façon telle que les deux parties (22, 22') puissent être glissées par-dessus l'éclisse de couverture (6) à partir d'extrémités frontales opposées.

2. Dispositif de reliure selon la revendication 1, **caractérisé en ce que** la glissière profilée de recouvrement (8) est divisée sensiblement en son milieu, de sorte que les parties de glissière profilée de recouvrement (22, 22') présentent une forme identique.

3. Dispositif de reliure selon la revendication 1 ou 2, **caractérisé en ce que** les parties de glissière profilée de recouvrement (22, 22') présentent chacune, au niveau de son bord de jonction, un prolongement s'étendant sensiblement sur la moitié de sa longueur, et qui est en correspondance avec un creux dans l'autre tronçon du bord de jonction.

4. Dispositif de reliure selon l'une des revendications précédentes, **caractérisé en ce que** les parties de glissière profilée de recouvrement (22, 22') présentent de préférence dans leur zone de leur bord de jonction, un profilage (32) augmentant l'adhérence de préhension, par exemple sous la forme de stries.

5. Dispositif de reliure selon la revendication 4, **caractérisé en ce que** les zones de préhension (32) profilées sont prévues sur la surface supérieure ainsi que sur les deux bords longitudinaux.

6. Dispositif de reliure selon la revendication 4 ou 5, **caractérisé en ce que** les zones de préhension (32) sont réalisées en relief.

7. Dispositif de reliure selon l'une des revendications 4 à 6, **caractérisé en ce que** les zones de préhension (32) profilées et/ou en relief présentent une forme de flèche orientée dans la direction d'insertion.

8. Dispositif de reliure selon l'une des revendications précédentes, **caractérisé en ce que** la contre-dépouille des parties de glissière profilée de recouvrement (22, 22') est réalisée de manière continue sur leur pourtour frontal périphérique.

9. Dispositif de reliure selon l'une des revendications précédentes, **caractérisé en ce que** les parties de glissière profilée de recouvrement (22, 22') présentent chacune une perforation (33) qui est alignée respectivement avec une perforation (10, 26) de l'éclisse de base (5) et de l'éclisse de couverture (6).

10. Dispositif de reliure selon l'une des revendications précédentes, **caractérisé en ce que** les parties de glissière profilée de recouvrement (22, 22') présentent, dans les zones voisines du bord de jonction, des prolongements (31) qui s'engagent dans la zone de contre-dépouille et peuvent parvenir en prise avec des protubérances latérales et/ou des étagements (20, 20') sur les bords longitudinaux de l'éclisse de couverture (6), pour ainsi agir à l'encontre d'un mouvement d'ouverture de la partie de glissière profilée de recouvrement (22, 22') considérée.

11. Dispositif de reliure selon la revendication 10, **caractérisé en ce que** sur les bords longitudinaux de l'éclisse de couverture (6), à proximité de ses extrémités frontales, sont prévus des étagements s'élargissant vers ces dernières et qui, dans la position d'ouverture des parties de glissière profilée de recouvrement (22, 22'), parviennent en appui sur leurs prolongements (31) s'engageant dans la zone de contre-dépouille, en limitant ainsi le mouvement d'ouverture.

12. Dispositif de reliure selon la revendication 10 ou 11, **caractérisé en ce que** sur les bords longitudinaux de l'éclisse de couverture (6), au voisinage de leur milieu, sont prévues des protubérances derrière lesquelles peuvent venir en prise les prolongements (31) des parties de glissière profilée de recouvrement (22, 22'), qui font saillie dans la zone de contre-dépouille, en vue de leur encliquetage dans la position de fermeture.

13. Dispositif de reliure selon l'une des revendications précédentes, **caractérisé en ce que** sont prévus, sur les bords longitudinaux ou sur le côté supérieur des parties de glissière profilée de recouvrement (22, 22'); au voisinage de leur bord de jonction, des oeillets de plombage supplémentaires (42, 43) à travers lesquels il est possible d'enfiler un fil par exemple pourvu d'un plomb d'inviolabilité, de sorte qu'une ouverture de la glissière profilée de recouvrement (8) entraîne obligatoirement une détérioration du plombage, qui peut ainsi être détectée immédiatement.

14. Dispositif de reliure selon l'une des revendications 10 à 13, **caractérisé en ce que** l'éclisse de couverture (6) présente, environ de manière centrale entre ses deux extrémités frontales, un élargissement (21) de façon telle, que les prolongements (31) des parties de glissière profilée de recouvrement (22, 22'), qui font saillie dans la zone de contre-dépouille, compriment les bords longitudinaux de l'éclisse de couverture (6) en produisant un léger bombement de celle-ci.

15. Dispositif de reliure selon l'une des revendications précédentes, **caractérisé en ce que** l'éclisse de couverture (6) présente, dans la zone entre ses perforations intérieures (18), un creux (40) en forme de rainure pour y placer les extrémités des languettes de reliure repliées.

16. Dispositif de reliure selon l'une des revendications précédentes, **caractérisé en ce que** l'éclisse de couverture (6) et/ou la glissière profilée de recouvrement (8), à savoir ses parties (22, 22'), sont prolongées vers l'extérieur au-delà des perforations extérieures (16, 33), de préférence d'environ 1,5 à 2,5 fois la largeur de l'éclisse de couverture (6), ou respectivement d'environ 3 à 4 fois le diamètre de perforation.
